# EUROPÄISCHE PATENTSCHRIFT

(11) **EP 2 389 231 B1**
(45) Veröffentlichungstag und Bekanntmachung des Hinweises auf die Patenterteilung: **23.11.2016**
(21) Anmeldenummer: 10700935.9
(22) Anmeldetag: 12.01.2010
(51) Int. Cl.: E04H 4/00, A63B 24/00, A63B 22/02, A63B 69/12, A63B 21/008

(54) **TRAININGS- UND/ODER REHABILITATIONSEINRICHTUNG, BEI WELCHER EIN GEH- ODER LAUFBAND IN EINEM WASSERBEHÄLTER MIT STRÖMENDEM WASSER ANGEORDNET IST**
TRAINING AND/OR REHABILITATION DEVICE IN WHICH A WALKING OR RUNNING TREADMILL IS ARRANGED IN A WATER CONTAINER COMPRISING FLOWING WATER
DISPOSITIF D'ENTRAÎNEMENT ET/OU DE RÉÉDUCATION, PRÉSENTANT UN TAPIS DE MARCHE OU DE COURSE AGENCÉ DANS UN BASSIN D'EAU CIRCULANTE

(30) Priorität: 20.01.2009 AT 3109 U
(43) Veröffentlichungstag der Anmeldung: 30.11.2011
(73) Patentinhaber: Hof, Georg, 3011 Purkersdorf (AT)
(72) Erfinder: Hof, Georg, 3011 Purkersdorf (AT)
(74) Vertreter: Puchberger, Peter
(86) Internationale Anmeldenummer: PCT/AT2010/000008
(87) Internationale Veröffentlichungsnummer: WO 2010/083542

(56) Entgegenhaltungen:
- JP-A- 2001 137 383
- KR-A- 20060 017 021
- US-A- 3 809 003
- US-A- 4 576 376
- US-A- 5 437 588
- US-A- 5 921 892

## Beschreibung

Die Erfindung bezieht sich auf eine Trainings- und/oder Rehabilitationseinrichtung, bei welcher ein Geh- oder Laufband in einem Wasserbehälter mit strömendem Wasser angeordnet ist.

Bei bekannten Ausbildungen dieser Art ist ein Geh- oder Laufband in ein mit einer Strömungsanlage ausgestattetes Becken eingesetzt, wobei diese Becken hauptsächlich zur Behandlung von Tieren verwendet wird (siehe dazu insbesondere DE 3911370 C2, DE 102004010188 A1 oder DE 10001878 A1).

Auch bei der DE 19963583 A1, welche einen "Aqua-Trainer für Menschen" offenbart, ist ein Laufband fix in einen mit einer Strömungsanlage bzw. Gegenstromschwimmanlage ausgestatteten Wasserbehälter eingesetzt.

Die US 4 576 376 A offenbart ein in ein Becken eingesetztes Laufband, mittels welchem eine Pumpe antreibbar ist. Bei Betätigung des Laufbandes wird mittels der vom Band angetriebenen Pumpe Wasser aus dem Becken ausgesaugt und über Öffnungen in einer Steigleitung in das Becken rückgeführt. Das Wasser tritt dabei ungesteuert in das Becken aus. Die Pumpe ist zur Steuerung des Laufwiderstandes vorgesehen, wobei bei hohem Laufwiderstand nur wenig Wasser umgepumpt wird. Der Laufwiderstand wird mittels eines der Pumpe nachgeschaltenen Ventils geregelt. Diese Pumpe ist aber nicht geeignet, eine auf den Körper einwirkende nennenswerte Strömung des Wassers zu erzeugen. Sie wirkt lediglich als Bremseinrichtung für das Geh- oder Laufband. Ein Strömungsgenerator ist nicht vorgesehen. Die Pumpleistung hängt von der Betätigung des Geh- oder Laufbandes und von der Einstellung eines Strömungsventiles ab.

Alle bekannten Ausbildungen haben, wie erwähnt, den Nachteil, dass das Geh- oder Laufband für die Unterwassertherapie in Kombination mit der Wasserströmung nur dann angewendet werden kann, wenn die Wasserbecken mit entsprechenden Strömungsanlagen versehen sind.

Der Erfindung liegt die Aufgabe zu Grunde, eine Einrichtung der eingangs genannten Art zu schaffen, welche unabhängig von der Ausbildung des Wasserbehälters oder auch in Freiwasser eingesetzt werden kann.

Weiters liegt der vorliegenden Erfindung die Aufgabe zugrunde, ein Geh- oder Laufband mit einem Strömungsgenerator auf einem gemeinsamen Rahmen vorzusehen, wobei der Strömungsgenerator und das Geh- oder Laufband unabhängig voneinander steuerbar sind.

Erfindungsgemäß wird diese Aufgabe dadurch gelöst, dass das Geh- oder Laufband mit einer an sich bekannten Antriebs- und/oder Bremseinrichtung versehen ist, wobei die Antriebs- und/oder Bremseinrichtung mit einem Zentralrechner verbunden ist, über welchen sowohl die Antriebs- und/oder Bremseinrichtung als auch der Strömungsgenerator unabhängig voneinander steuerbar ist. Damit ist es ermöglicht, dass für Therapie- und Trainingszwecke ein Laufband bzw. Gehband in alle bestehenden Becken eingesetzt werden kann, wobei auch die Möglichkeit gegeben ist, das erfindungsgemäße Trainingsgerät in ein Freiwasser einzusetzen. Es benötigt lediglich einen festen Standplatz am Boden.

Vorteilhafterweise ist das Geh- oder Laufband und der Strömungsgenerator auf einem gemeinsamen Rahmen angeordnet. Dies ermöglicht das einfache Einsetzen bzw. Herausnehmen der erfindungsgemäßen Trainings- und/oder Rehabilitationseinrichtung in bzw. aus einem Wasserbehälter. Weiters ist das Geh- oder Laufband in an sich bekannter Weise mit einer Antriebs- und/oder Bremseinrichtung versehen, womit die Laufbandgeschwindigkeit bzw. der durch das Laufband dem Benutzer entgegengesetzte Widerstand der Therapie bzw. dem Trainingsstadium entsprechend adaptiert werden kann. Dazu kann die Antriebs- und/oder Bremseinrichtung mit einem Zentralrechner verbunden sein, über welchen sowohl die Antriebs- und/oder Bremseinrichtung als auch der Strömungsgenerator steuerbar ist. Damit ist es ermöglicht, einerseits die Bandgeschwindigkeit bzw. den Bandwiderstand und andererseits die Strömungsgeschwindigkeit des aus dem Strömungsgenerator austretenden Wassers aufeinander abgestimmt den jeweiligen Bedürfnissen entsprechend zu regulieren. Dazu kann die Regelgröße für den Zentralrechner die Position der benützenden Person am Geh- oder Laufband und/oder die Bandgeschwindigkeit sein. Zur Bestimmung der Position der benützenden Person können Sensoren am Geh- oder Laufband vorgesehen sein. Für eine besonders einfache Ausbildung können die Sensoren als am Strömungsgenerator angebrachte Abstands- bzw. Näherungssensoren ausgebildet sein. Damit erübrigt es sich Sensoren unmittelbar unter dem Laufband anzuordnen, was insofern nachteilig ist, als bei Belastung das Laufband über die Sensoren gleitet. Schließlich kann die Neigung des Geh- oder Laufbandes einstellbar sein, um unterschiedliche Belastungsmuster für die trainierende Person einzustellen.

In der Zeichnung ist ein Ausführungsbeispiel des Erfindungsgegenstandes schematisch dargestellt. Fig. 1 ist eine schematische Seitenansicht, wobei das Gehäuse des Strömungsgenerators seitlich geöffnet ist. Fig. 2 ist eine schematische Draufsicht auf die Ausbildung gemäß Fig. 1.

Auf einem Tragrahmen 1 ist ein Geh- oder Laufband 2 sowie ein Strömungsgenerator 3 angeordnet. Der Strömungsgenerator 3 wird dabei durch eine Turbine 4 angetrieben und befindet sich in einem Gehäuse 5, in welches das Wasser über seitliche Ansauggitter 6 eingesaugt wird. Das angesaugte Wasser wird über eine Ausströmdüse bzw. einen Ausströmkanal 7 in das Becken gefördert, wobei in dem Gehäuse 5 den Wasserstrom umlenkende Leitbleche 8 angeordnet sind. Die im Becken herrschende Strömung ist durch die Pfeile 9 angedeutet.

Sowohl das Laufband 2 als auch der Strömungsgenerator 3 stehen mit einem Zentralrechner 10 in Verbindung, welcher sowohl das Laufband 2 als auch den Strömungsgenerator 3 in Abhängigkeit voneinander oder unabhängig voneinander regelt. Der das Laufband 2 tragende Rahmen 1 ist über Stellfüße 11 am Boden 21 des Behälters abgestützt. Das Laufband 2 weist eine Umlenkwalze 12 und eine Antriebs- und/oder Bremseinrichtung 13 auf. Diese Antriebs- und/oder Bremseinrichtung ist jedoch nicht unbedingt erforderlich, wobei dann die Regelung der Einrichtung bzw. die Belastung des Probanden über die Leistung des Strömungsgenerators erfolgt. Mit 14 und 15 sind Haltegriffe angedeutet, an welche sich ein Läufer 17 für eine sichere Bewegung halten kann. Der Haltegriff 14 befindet sich dabei unterhalb der Wasserlinie 16, der Haltegriff 15 hingegen oberhalb derselben.

Mit 18 ist als Alternative zum Läufer 17 ein Schwimmer angedeutet, der die erfindungsgemäße Trainings- und/oder Rehabilitationseinrichtung für die Erzeugung eines Gegenstromes zum Schwimmtraining nützt. In diesem Fall bleibt dann das Laufband 2 unbenützt.

Am Tragrahmen 1 ist noch ein Abstandhalter 19 vorgesehen um die Einrichtung in entsprechendem Abstand vom Beckenrand 20 zu halten.

Für die Steuerung der erfindungsgemäßen Einrichtung durch den Zentralrechner 10 wird üblicherweise die Position des Läufers 17 herangezogen, wobei die Positionsmessung in herkömmlicher Weise etwa durch einen nicht dargestellten Abstands- oder Näherungssensor erfolgen kann, welcher am Gehäuse 5 des Strömungsgenerators 3 angebracht ist. Alternativ dazu könnten auch unterhalb des Laufbandes vorgesehene Drucksensoren vorgesehen sein, welche dann aufgrund des vom Läufer auf das Laufband aufgebrachten Druckes die Position des Läufers bestimmen.

In ebenfalls nicht dargestellter Weise könnte das Laufband auch um die Achse der Walze 12 schwenkbar sein und zwar derart, dass die die vordere Umlenkung des Bandes bewirkende Antriebs- und/oder Bremseinrichtung 13 zum Beckenrand hin schwenkbar ist. Damit kann ein Ansteigen über eine geneigte Fläche simuliert werden.

## Patentansprüche

1. Trainings- und/oder Rehabilitationseinrichtung, bei welcher ein Geh- oder Laufband in einem Wasserbehälter mit strömenden Wasser angeordnet ist, wobei das Geh- oder Laufband (2) mit einem Strömungsgenerator (3) als Einheit auf einem gemeinsamen Rahmen (1) angeordnet sind, welche Einheit in einen Wasserbehälter bzw. in Freiwasser einsetzbar ist, **dadurch gekennzeichnet, dass** das Geh- oder Laufband (2) mit einer an sich bekannten Antriebs- und/oder Bremseinrichtung (13) versehen ist, wobei die Antriebs- und/oder Bremseinrichtung (13) mit einem Zentralrechner (10) verbunden ist, über welchen sowohl die Antriebs- und/oder Bremseinrichtung (13) als auch der Strömungsgenerator (3) unabhängig voneinander steuerbar ist.

2. Trainings- und/oder Rehabilitationseinrichtung nach Anspruch 1, **dadurch gekennzeichnet, dass** die Regelgröße für den Zentralrechner die Position der benützenden Person (17) am Geh- oder Laufband (2) und/oder die Bandgeschwindigkeit ist.

3. Trainings- und/oder Rehabilitationseinrichtung nach Anspruch 2, **dadurch gekennzeichnet, dass** zur Bestimmung der Position der benützenden Person (17) Sensoren am Geh- oder Laufband (2) vorgesehen sind.

4. Trainings- und/oder Rehabilitationseinrichtung nach Anspruch 3, **dadurch gekennzeichnet, dass** die Sensoren als am Strömungsgenerator (3) angebrachte Abstands bzw. Näherungssensoren ausgebildet sind.

5. Trainings- und/oder Rehabilitationseinrichtung nach einem der Ansprüche 1 bis 4, **dadurch gekennzeichnet, dass** die Neigung des Geh- oder Laufbandes (2) einstellbar ist.

## Claims

1. A training and/or rehabilitation device, in which a walking or running treadmill is arranged in a water container with flowing water, wherein the walking or running treadmill (2) and a flow generator (3) are arranged on a common frame (1) in the form of a unit and said unit can be respectively placed into a water container or into open water, **characterized in that** the walking or running treadmill (2) is provided with a driving and/or braking device (13) known per se, wherein the driving and/or braking device (13) is connected to a central computer (10), by means of which the driving and/or braking device (13), as well as the flow generator (3), can be controlled independently of one another.

2. The training and/or rehabilitation device according to claim 1, **characterized in that** the control parameter for the central computer is the position of the user (17) on the walking or running treadmill (2) and/or the treadmill speed.

3. The training and/or rehabilitation device according to claim 2, **characterized in that** sensors are provided on the walking or running treadmill (2) in order to determine the position of the user (17).

4. The training and/or rehabilitation device according to claim 3, **characterized in that** the sensors are realized in the form of distance or proximity sensors arranged on the flow generator (3).

5. The training and/or rehabilitation device according to one of claims 1-4, **characterized in that** the inclination of the walking or running treadmill (2) is adjustable.

## Revendications

1. Dispositif d'entraînement et/ou de rééducation, dans lequel un tapis de marche ou de course est disposé dans un réservoir d'eau contenant de l'eau qui s'écoule, le tapis de marche ou de course (2) étant disposé avec un générateur d'écoulement (3) sous forme d'unité sur un châssis commun (1), laquelle unité pouvant être intégrée dans un réservoir à eau ou dans de l'eau courante, **caractérisé en ce que** le tapis de marche ou de course (2) est pourvu d'un dispositif de propulsion et/ou de freinage connu en soi (13), le dispositif de propulsion et/ou de freinage (13) étant raccordé à un calculateur central (10) grâce auquel aussi bien le dispositif de propulsion et/ou de freinage (13) que le générateur d'écoulement (3) peuvent être commandés indépendamment l'un de l'autre.

2. Dispositif d'entraînement et/ou de rééducation selon la revendication 1, **caractérisé en ce que** le paramètre de réglage pour le calculateur central est la position de la personne utilisatrice (17) sur le tapis de marche ou de course (2) et/ou la vitesse du tapis.

3. Dispositif d'entraînement et/ou de rééducation selon la revendication 2, **caractérisé en ce que**, nous pour définir la position de la personne utilisatrice (17), il est prévu des capteurs au niveau du tapis de marche ou de course (2).

4. Dispositif d'entraînement et/ou de rééducation selon la revendication 3, **caractérisé en ce que** les capteurs sont réalisés sous forme de capteurs de distance ou de proximité installés au niveau du générateur d'écoulement (3).

5. Dispositif d'entraînement et/ou de rééducation selon une des revendications 1 bis 4, caractérisé en l'inclinaison du tapis de marche ou de course (2) est réglable.
